# EUROPÄISCHE PATENTSCHRIFT

(11) **EP 0 435 077 B1**
(45) Veröffentlichungstag und Bekanntmachung des Hinweises auf die Patenterteilung: **15.09.1993**
(21) Anmeldenummer: 90123967.3
(22) Anmeldetag: 12.12.1990
(51) Int. Cl.: B21D 53/74, E06B 3/66

(54) **Verfahren und Vorrichtung zum Herstellen eines abstandhaltenden Rahmens insbesondere für Isolierglasscheiben**
Method and apparatus for making a space keeping profile for thermopane glass
Procédé et dispositif de fabrication d'une barre d'écartement, en particulier pour vitres isolantes

(30) Priorität: 23.12.1989 DE 3942809
(43) Veröffentlichungstag der Anmeldung: 03.07.1991
(73) Patentinhaber: Franz Xaver Bayer Isolierglasfabrik KG, 79212 Elzach (DE)
(72) Erfinder: Bayer, Franz, W-7807 Elzach (DE)
(74) Vertreter: Patent- und Rechtsanwaltssozietät, Schmitt, Maucher & Börjes

(56) Entgegenhaltungen:
- EP-A- 0 146 883
- AT-B- 365 551
- DD-A- 254 731
- DE-A- 2 236 106
- DE-A- 3 312 764
- DE-C- 3 740 921
- FR-A- 2 405 907

## Beschreibung

Die Erfindung betrifft ein Verfahren gemäß dem Oberbegriff des Patentanspruches 1.

Aus der FR-A-24 05 907 ist es bereits bekannt, daß Hohlprofil vor dem Biegen mit Trockenmittel zu füllen. Dies führt dazu, daß im Biegebereich nur relativ große Biegeradien möglich sind, weil sonst das im Inneren des Hohlprofiles befindliche Trockenmittel den Biegebereich aufsprengen würde.

Aus der DE-A-32 21 986 ist deshalb eine Dosiervorrichtung bekannt, die zum Füllen noch nicht verformter Hohlprofile dient, wobei diese Hohlprofile eine relativ große Wandstärke haben. Dadurch ist es möglich, diese Hohlprofile während des Biegevorganges an der Außenseite der Biegung gleichzeitig zu walzen und dadurch zu strecken, so daß der Widerstand des eingefüllten Trockenmittels gegen eine möglichst enge Biegung während des Biegevorganges nicht zu einem Aufreißen des Profiles führt. Durch den Walzvorgang wird das Trockenmittel auch gegebenenfalls im Biegebereich etwas verdrängt. Eine Vorrichtung zur Herstellung einer solchen Biegung ist dabei aus der DE-A-33 12 764 bekannt.

Aus der EP-A-0 146 883 ist eine Biegevorrichtung bekannt, bei welcher der Biegebereich des Profiles angebohrt wird, um ihn (unkontrolliert) zu entleeren oder teilweise zu entleeren. Dies bedeutet einen zusätzlichen maschinellen Aufwand für den Bohrvorgang und stellt vorallem eine Beschädigung des Profiles dar. Das Trockenmittel soll dabei durch die genannte Bohrung abgesaugt werden, was zu einem Nachfließen von Trockenmittel in den Biegebereich führen kann.

Es besteht deshalb die Aufgabe, ein Verfahren der eingangs erwähnten Art und eine Vorrichtung zu seiner Durchführung zu schaffen, womit erreicht wird, das Trockenmittel möglichst über die gesamte Profillänge eingefüllt sein kann, bevor die Biegungen angebracht werden, dennoch aber Hohlprofile mit dünnen Wandstärken Verwendung finden können, die einen engen Innenradius der einzelnen Biegungen erlauben, ohne daß das schon eingefällte Trockenmittel zu einem Aufplatzen bei seinem Biegen führt, wobei sichergestellt sein soll, daß der Biegebereich von Trockenmittel wenigstens teilweise befreit wird. Dabei sollen zusätzliche Maßnahmen wie Öffnungen in den Profilstegen vermieden werden.

Eine erste Lösung dieser Aufgabe für ein gattungsgemäßes Verfahren wird durch die Merkmale und Maßnahmen des kennzeichnenden Teiles des Patentanspruches 1 erreicht.

Es ist also eine gezielte gemessene Teilentleerung des Hohlprofiles vor dem eigentlichen Biegevorgang vorgesehen und außerdem wird die verbleibende Teilfüllung über die Länge des Hohlprofiles verteilt, so daß in den Biegebereichen keine vollständige Ausfüllung des Querschnittes mit Trockenmittel mehr vorhanden ist. Auf diese Weise wird erreicht, daß in allen Rahmenschenkeln des so gebildeten Rahmens Trockenmittel enthalten ist und somit eine gute Einwirkung auf den späteren Scheibenzwischenraum möglich ist. Dennoch befindet sich jeweils im Biegebereich eine gegenüber dem Innenquerschnitt des Hohlprofiles verminderte Menge an Trockenmittel, so daß problemlos die Biegung beispielsweise gemäß DE-A-37 40 921 durchgeführt werden kann, bei welcher die beiden quer zu den Einzelscheiben der Isolierglasscheibe verlaufenden Stege einander im Biegungsbereich angenähert werden, um eine entsprechend enge Biegung zu ermöglichen, die einen kleineren Biegeradius haben kann, als sie bei den Biegeverfahren gemäß der FR-A-24 05 907 erreicht werden kann.

Eine zweite Lösung der Aufgabe ist in Patentanspruch 2 angegeben. Bei dieser Alternativ kann das Teilentleeren nach dem Füllungsvorgang zwar vermieden werden, jedoch bedarf es zusätzlicher Maßnahmen für eine möglichst genau Dosierung des Trockenmittels bei seinem Einfüllen, die entfallen kann, wenn umgekehrt zunächst eine zu große Füllung vorgesehen und dann eine leichtere meßbare Teilentleerung durchgeführt wird. Auch bei dieser zweiten Lösung wird erreicht, das Trockenmittel etwa gleichmäßig über die Länge des Hohlprofiles verteilt ist, so daß die Biegebereiche nicht vollständig mit Trockenmittel ausgefüllt sind.

Eine besonders zweckmäßige Ausgestaltung des erfindungsgemäßen Verfahrens kann darin bestehen, daß das Hohlprofil nach dem Füllen und nach seiner horizontalen Ausrichtung zur Teilentleerung und/oder zur Verteilung seiner Teilfüllung insbesondere in seiner Längserstreckungsrichtung hin- und herbewegt und gerüttelt wird. Ein solcher in Erstreckungsrichtung des Hohlprofiles erfolgender Rüttelvorgang kann je nach seiner Auslegung und Steuerung gut dazu verwendet werden, eine möglichst gleichmäßige Verteilung des Trockenmittels und bei überfüllung auch die entsprechende Teilentleerung an dem unverschlossenen Ende durchzuführen.

Dabei ist es vorteilhaft, wenn das Hohlprofil nach dem Füllen und etwa horizontalen Positionieren zunächst zur Teilentleerung mit unterschiedlichen Geschwindigkeiten seiner Hin- und Herbewegungen gerüttelt wird, wobei die Geschwindigkeit des Hohlprofiles in Richtung seines offenen Endes kleiner als in entgegengesetzter Richtung gewählt wird und insbesondere durch die Bewegungsumkehr ein Teil seiner Füllung an seinem dem Verschluß entgegengesetzten offenen Ende ausgetragen wird, und wenn anschließend das Hohlprofil mit in beiden Richtungen etwa gleichen Hubgeschwindigkeiten und gegebenenfalls höherer Frequenz zur - insbesondere gleichmäßigen - Verteilung der (verbliebenen) Teilfüllung in seinem Inneren gerüttelt wird.

Damit das Verfahren auch für Hohlprofile unterschiedlicher Querschnitte problemlos angewendet werden kann, kann eine Ausgestaltung der Erfindung darin bestehen, daß die Profildicke gemessen und dieser Meßwert in die Steuerung für die Teilentleerung, insbesondere in eine Speicher-programmierbare Steuerung, eingegeben wird, so daß aus Hohlprofilen mit unterschiedlichen Querschnitten und demgemäß unterschiedlichen Aufnahmekapazitäten entsprechend unterschiedliche Teilmengen ausgetragen werden. In diesem Falle kann also über die Messung der Profildicke zunächst festgestellt werden, welche der für unterschiedliche Profildicken vorgesehenen Füllmengen vorhanden sind, von denen dann jeweils ein entsprechender Teil gemäß einer Vorprogrammierung der Steuerung auszutragen ist, der von der Meßvorrichtung jeweils an die Steuerung "gemeldet" wird.

Vor allem bei Kombination der vorbeschriebenen Möglichkeiten kann also bei der Füllung eines Profiles so verfahren werden, daß es vor dem Anbringen seiner Biegungen nur noch teilweise gefüllt ist, so daß in den Biegebereichen eine genügende Nachgiebigkeit der zu verformenden Stege gegeben ist und also auch relativ dünnwandige Hohlprofile zu Rahmen gebogen werden können, bei denen anschließend in allen Rahmenschenkeln Trocken mittel ist. Es hat sich nämlich gezeigt, daß die Rahmenschenkel nicht unbedingt vollständig mit Trockenmittel gefüllt sein müssen, sondern auch eine Teilfüllung eine hohe und langdauernde Wirkung ausüben kann insbesondere dann, wenn diese Teilfüllung alle Rahmenschenkel betrifft.

Der Erfindung liegt ferner die Aufgabe zugrunde, eine Vorrichtung zur Durchführung des vorbeschriebenen Verfahrens mit einer Biegevorrichtung, einer vorzugsweise horizontalen Zuführstrecke für das zu biegende Hohlprofil und einer Halterung für das stangenförmige Hohlprofil vor dem Biegen in Schräglage sowie mit einer Fülleinrichtung für dieses Hohlprofil vorzuschlagen.

Die erfindungsgemäße Lösung diese Vorrichtung besteht darin, daß ist etwa horizontale Zuführung für das gefüllte Hohlprofil einen Rüttler zur Hin- und Herbewegung des Hohlprofiles aufweist. Mit einem solchen Rüttler kann das Hohlprofil bei offenem Einfüllende in horizontaler Position teilentleert werden bzw. eine Teilfüllung im Inneren des Hohlprofiles gut verteilts werden, wobei zweckmäßig ist, wenn nach der Teilentleerung die Austragseite geschlossen wird. Es ist somit auf einfache Weise möglich, ein zunächst "überfülltes" Hohlprofil herzustellen, indem es entweder vollständig oder auch nicht ganz voll, jedoch mehr als erforderlich und für die Biegungen erwünscht gefüllt wird, wonach es mit dem vorerwähnten Rüttler so weit entleert werden kann, bis die angestrebte Teil-Füllung erreicht ist. Schon durch das "Entleerungs-Rütteln" wird eine gute Verteilung des Trockenmittels erreicht werden können, jedoch kann in einem weiteren Rüttelprozeß beispielsweise mit anderen Rüttelhüben und/oder -frequenzen bei nun verschlossenem Entleerungsende die Verteilung so gleichmäßig wie möglich gestaltet werden. Da nach jedem Biegevorgang die entsprechende gebogene Ecke durch die Verformung der Stege aufeinanderzu so gut wie verschlossen wird, ist selbst bei einem Aufwärtsbiegen eines jeweiligen Rahmenschenkels kein Zurückrutschen von dessen Füllung in den noch horizontalen Bereich des Hohlprofiles zu befürchten.

Eine besonders zweckmäßige und konstruktiv einfache Ausgestaltung der Vorrichtung kann darin bestehen, daß der Rüttler eine etwa in Erstreckungsrichtung des Hohlprofiles, insbesondere horizontal hin- und herbewegbare und geführte Spannvorrichtung zum Erfassen des zu rüttelnden Hohlprofiles vorzugsweise an dessen durch einen Geradverbinder oder dergleichen verschlossenem Ende aufweist. Vor allem an dem verschlossenen Ende ist ein solcher Angriff einer Spannvorrichtung zweckmäßig, weil dort durch den Verschluß des Hohlprofiles dieses entsprechend hohe Spannkräfte aufnehmen kann, ohne trotz seiner relativ dünnen Wandstärken verformt zu werden, so daß die erforderlichen Rüttelbewegungen gut übertragen werden können.

In Orientierungsrichtung des Hohlprofiles vor der Rüttelvorrichtung und ihrer Spannvorrichtung kann eine Auflage für das Hohlprofil und im Bereich des dem Rüttler entgegengesetzten Endes des Hohlprofiles eine Auffangvorrichtung für überschüssiges Trockenmittel vorgesehen sein. Auf diese Weise läßt sich das Hohlprofil geführt und in gleichbleibender Ausrichtung hin- und herrütteln und so an seinem ursprünglichen Einfüllende wieder teilweise entleeren, wobei die ausgetragene Trockenmittelmenge aufgefangen werden kann.

Dabei kann die Auflage um eine horizontale, quer zu ihrer Erstreckung angeordnete Achse schwenkbar sein. Sie kann dann bereits als Unterstützung des Hohlprofiles dienen, wenn dieses in seiner Schräglage nach dem Verschließen seines unteren und später in Vorschubrichtung liegenden Endes verschlossen und anschließend gefüllt wird. Aus dieser Füllposition braucht dann das Profil nur noch in die horizontale oder eine weniger schräge Lage geschwenkt zu werden, um durch Rütteln teilentleert werden zu können.

Für eine präzise Teilentleerung des überfüllten Trockenmittels ist es zweckmäßig, wenn die Auffangvorrichtung für dieses Trokkenmittel eine Meßvorrichtung aufweist. Da man von dem Füllvorgang her die Menge des eingefüllten Trockenmittels in das Profil kennt oder ermitteln kann - am einfachsten, wenn einfach das gesamte Profil vollständig gefüllt wird - läßt sich vorherbestimmen, welche Trockenmittel-Menge wieder ausgetragen werden soll, um die gewünschte zweckmäßige Teil-Füllung für den späteren abstandhaltenden Rahmen zu erhalten.

Dabei kann die Auffangvorrichtung einen Meßbehälter mit einer Füllstand-Meßvorrichtung aufweisen, so daß eine Bestimmung der Füllmenge über das Volumen erfolgen kann, also die prozentuale Füllung des Innenhohlraumes des Hohlprofiles vorgewählte werden kann. Denkbar wäre natürlich auch eine als Waage ausgebildete Meßvorrichtung.

Die Auffangvorrichtung kann als Trichter ausgebildet sein, dessen Trichteröffnung in den Meßbehälter gerichtet ist. Dadurch wird erreicht, daß trotz der Rüttelbewegungen das Trockenmittel sicher und vollständig in den Meßbehälter gelangt.

Der Füllstand-Meßfühler oder dergleichen kann die Rüttelvorrichtung - gegebenenfalls über einen Rechner oder eine programmierbare Steuerung - ansteuern und bei Erreichen einer bestimmten Füllstandhöhe im Meßbehälter stillsetzen oder auf ein nur zum Verteilen des verbliebenen Trockenmittels gerichtetes Rütteln umschalten, bei welchem beispielsweise die Hin- und Herbewegungen in ihrer Länge und/oder Frequenz so gestaltet sind,daß keine Förderung des Trockenmittels aus der Austragöffnung mehr erfolgt. Zwischendurch kann unter Umständen bei einem kurzzeitigen Stillstand der Rüttelvorrichtung auch das Austragende verschlossen werden. Besonders zweckmäßig ist es dabei, wenn der Füllstand-Meßfühler die Rüttelvorrichtung derart ansteuert, daß sie nach Erreichen einer bestimmten Füllstandshöhe oder einem vorbestimmten Gewicht im Meßbehälter mit einer abgewandelten Frequenz und/oder abgewandelten Hüben zur Verteilung der in dem Hohlprofil verbliebenen Füllmenge angetrieben wird.

Zweckmäßig ist es, wenn der Rüttelantrieb programmgesteuert ist und ein oder mehrere, insbesondere wenigstens zwei Rüttelprogramme aufweist, deren erstes zum Austragen einer überschüssigen Füllmenge und deren zweites zum Verteilen der verbliebenen Teilmenge auf die Länge des Hohlprofilstückes dient.

Besonders einfach und zweckmäßig ist es, wenn beim Rütteln zum Austragen die Rückhubgeschwindigkeit des Rüttlers in Richtung zu dem verschlossenen Ende des Hohlprofiles hin größer als die Vorhubgeschwindigkeit zu dem offenen Ende des Hohlprofiles ist und wenn Vorhubgeschwindigkeit und Rückhubgeschwindigkeit beim Rüttelvorgang zum Verteilen der Teilfüllung auf die Länge des Hohlprofiles etwa gleich sind. In diesem Falle brauchen also lediglich die Geschwindigkeiten der einzelnen Hin- und Herbewegungen unterschiedlich oder gleich gestaltet zu werden, um zunächst eine teilweise Entleerung des Hohlprofiles und anschließend eine Verteilung der verbliebenen Füllung zu erreichen. Ist nur eine schon vor vorneherein zutreffend dosierte Teilmenge eingefüllt worden, genügt es, mit etwa gleicher Vorhub-und Rückhubgeschwindigkeit die Verteilung dieser Füllung auf die Länge des Hohlprofiles durchzuführen.

Als Antrieb des Rüttlers und seiner Spannvorrichtung kann ein an dieser gegebenenfalls über einen Hebel und eine Führung an-greifender, insbesondere umsteuerbarer Arbeitszylinder vorgesehen sein. Je nach Druckbeaufschlagung der einen oder anderen Kolbenseite in diesem Arbeitszylinder kann so die gewünschte unterschiedlich schnelle oder gegebenenfalls auch unterschiedlich lange Hubbewegung des Rüttlers und seiner Spannvorrichtung gezielt und gesteuert durchgeführt werden.

Zweckmäßigerweise sollte das aus dem überfüllten Hohlprofil ausgetragene Trockenmittel wiederverwendet werden. Eine Ausgestaltung der Erfindung sieht deshalb vor, daß der Meßbehälter oder dergleichen auf einem Auffangbehälter für Trockenmittel angeordnet ist und zwischen Meßbehälter und Auffangbehälter ein Schieber oder dergleichen öffenbarer Verschluß vorgesehen ist. Nachdem im Meßbehälter jeweils die ausgetragene Trockenmittel-Menge ermittelt und anschließend das Rüttelprogramm umgesteuert ist, kann also dieses ausgetragene Trockenmittel durch öffnen des Verschlusses zwischen Meßbehälter und Auffangbehälter in den Auffangbehälter gelangen. Somit kann sich darin allmählich eine derartige Trockenmittelmenge ansammeln, daß diese anschließend dem zum ersten Füllen der Hohlprofile dienenden Trockenmittelvorrat wieder beigemischt oder zugegeben werden kann.

Dabei ist es zweckmäßig, wenn der Auffangbehälter unterhalb des Meßbehälters im wesentlichen luftdicht verschlossen ist, damit dieses Trockenmittel seine Wirkung behält.

Um auf dieser Vorrichtung Profile unterschiedlicher Querschnitte bearbeiten zu können, kann an einer Klemmbacke oder dergleichen der Spannvorrichtung des Rüttlers, insbesondere an der zum Festspannen des Hohlprofiles gegen dieses, vorzugsweise von oben her, zustellbaren Klemmbacke ein Meßfühler oder dergleichen zur Messung des Weges dieser Klemmbacke und damit zur Ermittlung der Profildicke oder -höhe des Hohlprofiles vorgesehen sein, wobei dieser Meßfühler vorzugsweise mit der Steuerung für die Teilentleerung des Hohlprofiles derart verbunden oder gekoppelt ist, daß aus Hohlprofilen mit unterschiedlichen Querschnitten und demgemäß unterschiedlichen Aufnahmekapazitäten für Trockenmittel entsprechend unterschiedliche Teilmengen ausgetragen werden. Dabei ist es für eine schnelle Anpassung an unterschiedliche Hohlprofile zweckmäßig, wenn die Steuerung für den Rüttler und die Teilentleerung speicherprogrammierbar ist.

Der zur Bestimmung der Entleerungsmenge über die Profildicke dienende Meßfühler der Spannvorrichtung des Rüttlers kann in zweckmäßiger Weise ein Wegaufnehmer sein. Dieser kann mechanisch die Bewegung der Spannbacke aus ihrer Ausgangslage bis zu ihrer das Hohlprofil erfassenden Endlage ermitteln, wobei dieser Weg je nach Dicke des einzuspannenden Hohlprofiles unterschiedlich ist, wenn die Gegen-Spannbacke jeweils feststeht. Da diese etwa in Flucht mit der Auflage für das Hohlprofil in seiner horizontalen Lage liegen sollte, kann sie diese Position von vorneherein haben bzw. ein entsprechender Bereich der horizontalen Auflage kann gegebenenfalls diese stehende Spannbacke bilden, da sie auch die Schwenkbewegungen mitmacht.

Insgesamt ergibt sich eine Vorrichtung, mit der auf sehr einfache und schnelle Weise ein vollständig oder auch nur teilweise gefülltes Hohlprofil teilentleert werden kann, bis es über seine Querschnittshöhe einen derartigen Füllungsgrad hat, daß das Biegen mit kleinem Innenradius nicht behindert wird bzw. nicht dazu führt, daß die Außenseite der Biegung aufplatzt, selbst wenn die Wandungen und Stege des Hohlprofiles nur eine geringe Dicke haben. Insbesondere eine vollständige Füllung des Profiles erleichtert dabei den Füllvorgang, da eine vorbestimmte Teilfüllung eine entsprechend genaue Dosierung erforderlich machen würde.

Nachstehend ist die Erfindung mit ihren ihr zugehörenden Einzelheiten anhand der Zeichnungen in einem Ausführungsbeispiel näher beschrieben. Es zeigt in zum Teil schematisierter Darstellung:
- Fig.1: eine als Schwenkbalken ausgebildete Auflage für ein Hohlprofil in Schrägstellung, wobei das darauf befindliche Hohlprofil am unteren Ende verschlossen ist und am oberen Ende mit Trockenmittel befüllt wird,
- Fig.2: in vergrößertem Maßstab eine Rüttelvorrichtung mit einer Spannvorrichtung, die das verschlossene Ende des Hohlprofiles in horizontal verschwenkter Lage des Auflagebalkens erfaßt und in horizontaler Richtung hin- und herbewegt, um einen überfüllten Anteil des Trockenmittels an dem ursprünglichen Füllende auszutragen, wo eine Auffang- und Meßvorrichtung für dieses ausgetragene Trockenmittel angeordnet ist,
- Fig.3: ein Diagramm mit Darstellung der Geschwindigkeiten der Hin- und Herbewegung des Rüttlers zunächst beim Teilentleeren und anschließend beim Verteilen der verbliebenen Füllmenge über die Zeit,
- Fig.4: ein Diagramm der Hub-Strecken des Rüttlers und der dabei vorgesehenen Frequenzen zunächst beim Entleeren und anschließend beim Nivellieren bzw. Verteilen des verbliebenen Trockenmittels wiederum über die Zeit sowie
- Fig.5: eine der Fig.2 entsprechende Darstellung einer Vorrichtung, bei welcher die Messung des aus dem Hohlprofil entleerten Trockenmittels über einen Wiegebehälter erfolgt und das Hohlprofil für die Nivellierung leicht schräggestellt wird.

Eine im ganzen mit 1 bezeichnete Vorrichtung, die schematisch vor allem in Fig.2 und 5, zum Teil aber auch in Fig.1 erkennbar ist, dient beim Herstellen eines Abstandhalterrahmens aus einem jeweils in dessen Eckbereichen zu biegenden Hohlprofil 2 dazu, vor dem Biegevorgang die Füllung mit Trockenmittel 3 durchzuführen und zwar derart, daß zwar später der Rahmen in allen Rahmenschenkeln Trockenmittel 3 enthält, dieses aber dennoch bei der Durchführung der Biegung die Herstellung enger Biegeradien nicht behindert und nicht zu einer Überlastung des Werkstoffes des Hohlprofiles im Biegebereich führt, selbst wenn die Dicke der Wandungen 4 des Hohlprofiles 2 aus Kosten- und Gewichtsgründen gering ist.

Die Vorrichtung 1 kann beispielsweise zu einer Maschine gehören, wie sie in der DE-OS 32 21 986 beschrieben ist, wobei in de Biegestation zweckmäßigerweise eine Biegevorrichtung gemäß der DE-PS 37 40 921 zur Anwendung kommen kann. Aber auch im Zusammmenhang mit anders gestalteten Biegemaschinen und Biegevorrichtungen ist die Vorrichtung 1 zweckmäßig.

Beim Vergleich der Fig. 1 u.2 erkennt man, daß diese Vorrichtung 1 eine horizontale Zuführstrecke für das zu biegende Hohlprofil 2 und eine Halterung für das stangenförmige Hohlprofil 2 in Schräglage sowie eine Fülleinrichtung 5 für dieses Hohlprofil 2 aufweist. Die Halterung ist dabei eine Auflage 6, die um eine horizontale, quer zu ihrer Erstreckung angeordnete Achse 7 schwenkbar ist. In der in Fig.1 dargestellten Schräglage dieser Auflage 6 kann ein auf ihr ruhendes, an seinem unteren Ende 8 mit einem Geradverbindungsstück 9 verschlossenes Hohlprofil 2 von oben her mit Trockenmittel 3 gefüllt werden.

In der in die horizontale Lage geklappten Position gemäß Fig.2 ergibt sich eine horizontale Zuführung für das gefüllte Profil 2 zu der nicht näher dargestellten Maschine und diese Zuführung weist einen im ganzen mit 10 bezeichneten Rüttler zur Hin- und Herbewegung des Hohlprofiles 2 in seiner Erstreckungsrichtung auf. Dabei hat der Rüttler 10 eine etwa in Erstreckungsrichtung des Profiles 2 horizontal hin- und herbewegbare und geführte Spannvorrichtung 11 zum Erfassen des zu rüttelnden Hohlprofiles 2 an dessen durch den Geradverbinder 9 verschlossenem Ende 8.

Diese Anordnung dient dazu, daß das Hohlprofil 2 nach dem Füllen aus seiner in Fig.1 dargestellten Schräglage zunächst in die in Fig.2 erkennbare horizontale Lage gekippt und dann in dieser Position wieder teilentleert werden kann, damit das Trockenmittel 3 in seinem Inneren bei dem anschließenden Biegevorgang nicht hinderlich ist. Die verbliebene Teilmenge wird dabei in der in Fig.2 dargestellten Position über die Länge des Hohlprofiles 2 verteilt, wonach dann das eigentliche Biegen erfolgt. Das Hohlprofil 2 wird also zunächst mit Trockenmittel 3 - im Ausführungsbeispiel vollständig, gegebenenfalls aber auch nur teilweise - gefüllt und anschließend wird das Trockenmittel zum Teil wieder aus dem Profil 2 ausgetragen, bis der gewünschte der Teilfüllung hergestellt ist, wonach diese Teilfüllung erforderlichenfalls noch gleichmäßig verteilt wird, wofür das Hohlprofil 2 in seiner horizontalen Ausrichtung und in seiner Längserstreckungsrichtung gemäß dem Doppelpfeil Pf 1 der Fig.2 gerüttelt wird.

Gemäß Fig.2 befindet sich dabei die Auflage 6 in Orientierungsrichtung und späterer Vorschubrichtung des Hohlprofiles 2 vor der Rüttelvorrichtung 10 und im Bereich des dem Rüttler 10 und dem Ende 8 entgegengesetzten Endes 12 des Hohlprofiles 2 ist gemäß Fig.2 eine Auffangvorrichtung 13 für überschüssiges und auszutragendes Trockenmittel vorgesehen. Diese Auffangvorrichtung 13 für das aus dem Hohlprofil 2 wieder zu entfernende oder auszuleerende Trockenmittel weist eine Meßvorrichtung für dieses Trockenmittel auf, die im Ausführungsbeispiel als Meßbehälter 14 mit einer Füllstand-Meßvorrichtung 15 gestaltet ist. Man erkennt in Fig.2 neben dem Meßbehälter 14 für das Trockenmittel mehrere Sonden 16, die untereinander angeordnet sind und unterschiedliche Füllstandhöhen "erkennen" und in eine Steuerung 17 eingeben können.

Die Auffangvorrichtung selbst ist im wesentlichen als Trichter ausgebildet oder weist diesen Trichter auf, dessen Trichteröffnung in den Meßbehälter gerichtet ist. Man erkennt in Fig.2, wie das offene Ende 12 des Hohlprofiles 2 über diesem Trichter der Auffangvorrichtung 13 mündet und überschüssiges Trockenmittel 3 aus diesem Ende 12 des Hohlprofiles 2 zunächst in den Trichter und von dort in den Meßbehälter 14 fällt.

Der oder die Füllstand-Meßfühler 16 steuern über die Steuerung 17 die Rüttelvorrichtung 10 an und können diese bei Erreichen einer vorbestimmten Füllstandhöhe im Meßbehälter 14, wenn also eine entsprechende vorbestimmte Menge von Trockenmittel 3 aus dem Hohlprofil 2 ausgetragen und somit eine vorbestimmte Teilmenge in dem Hohlprofil enthalten ist, stillsetzen oder auf ein nur zum Verteilen dieses in dem Hohlprofil verbliebenen Trockenmittels gerichtetes Rütteln umschalten.

Vor allem in den Figuren 3 u.4 ist verdeutlicht, daß der oder die Füllstand-Meßfühler 16 die Rüttelvorrichtung 10 derart ansteuern, daß diese nach Erreichen einer bestimmten Füllstandshöhe oder einem vorbestimmten Gewicht im Meßbehälter 14 mit einer abgewandelten Frequenz und/oder abgewandelten Hubgeschwindigkeiten oder Hubhöhen zur Verteilung der in dem Hohlprofil 2 verbliebenen Füllmenge angetrieben wird. Dabei ist der Rüttelantrieb über die Steuerung 17 zweckmäßigerweise programmgesteuert und weist z.B. zwei Rüttelprogramme auf, deren erstes entsprechend dem Doppelpfeil Pf 2 die Zeitdauer der Entleerung in den beiden Diagrammen gemäß den Fig. 3 u.4 verläuft und zum Austragen einer überschüssigen Füllmenge und deren zweites gemäß dem zeitlich angeschlossenen Doppelpfeil Pf 3 zum Verteilen der Teilmenge auf die Länge des Hohlprofilstückes 2 dient.

Fig.3 verdeutlicht dabei, daß beim Rütteln zum Austragen oder Entleeren über die durch den Doppelpfeil Pf 2 angedeutete Zeit die Rückhubgeschwindigkeit des Rüttlers in Richtung zu dem verschlossenen Ende 8 des Hohlprofiles 2 hin größer als die Vorhubgeschwindigkeit zu dem offenen Ende 12 hin ist. Beim Rüttelvorgang zum Verteilen und Nivellieren. der Teilfüllung auf die Länge des Hohlprofiles im Zeitbereich des Pfeiles Pf 3 ist die Vorhubgeschwindigkeit und die Rückhubgeschwindigkeit jeweils etwa gleich groß. Zusätzlich erkennt man, daß auch die Frequenz zunächst langsamer und im zweiten Rüttelprogramm schneller gewählt ist. Auch die Beschleunigung bei der Geschwindigkeitsumkehr ist beim Entleeren zweckmäßigerweise verschieden.

Somit wird das Hohlprofil 2 nach dem Füllen und etwa horizontalen Positionieren zunächst zur Teilentleerung mit unterschiedlichen Geschwindigkeiten seiner Hin- und Herbewegungen gerüttelt, wobei die Geschwindigkeit des Hohlprofiles in Richtung seines offenen Endes 12 kleiner als in entgegengesetzter Richtung gewählt wird - wie man es in Fig.3 im Bereich des Pfeiles Pf 2 deutlich erkennt - und wobei durch die Bewegungsumkehr und die damit verbundene Abbremsung und nachfolgende entgegengesetzte Beschleunigung ein Teil seiner Füllung an seinem dem Verschluß entgegengesetzten offenen Ende 12 ausgetragen oder entleert wird. Anschließend wird das Hohlprofil 2 mit in beiden Richtungen etwa gleichen Hubgeschwindigkeiten und dabei einer höheren Frequenz zur möglichst gleichmäßigen Verteilung der verbliebenen Teilfüllung in seinem Inneren gerüttelt. Dazwischen könnte unter Umständen noch ein kurzer Zeitraum liegen, in welchem auch das Ende 12 zumindest vorläufig oder provisorisch verschlossen wird. Es wäre jedoch auch unschädlich, wenn am Ende 12 des Hohlprofiles 2 über eine kurze Strecke gar kein Trockenmittel 3 vorhanden wäre, weil an dieser Stelle der Überstand des Geradverbindungsstückes 9 eines nächsten Hohlprofiles 2 eingeschoben werden soll, um auf diese Weise Hohlprofil an Hohlprofil anzuschließen.

Das nach dem Füllen überschüssige Trockenmittel, welches an dem Einfüllende des Hohlprofiles 2 ausgetragen wird, wird mit der schon beschriebenen Auffangvorrichtung 13, dem Meßbehälter 14 und vor allem der Füllstand-Meßvorrichtung 15 und deren Sonden 16 gemessen. Der Entleerungsvorgang wird dann beendet, wenn von der ursprünglich eingefüllten, bekannten Menge an Trockenmittel eine vorbestimmte, beim Messen des ausgetragenen Trockenmittels ermittelte Teilmenge wieder ausgetragen oder entleert ist. Daraus folgt, daß die Länge der für diesen Vorgang erforderliche Zeit, die durch den Pfeil Pf 2 in den Figuren 3 u.4 versinnbildlicht wird, unterschiedlich sein kann, je nachdem, wie schnell dieser Entleerungsvorgang abläuft.

In Fig.2 erkennt man, daß als Antrieb des Rüttlers 10 und seiner Spannvorrichtung 11 für deren Hin- und Herbewegung ein an dieser im Ausführungsbeispiel über einen Hebel 18 und eine Führung 19, die aus einem Führungsholm 20 und einer Führungshülse 21 besteht, angreifender, umsteuerbarer Arbeitszylinder 22 vorgesehen ist.

Für die Hin- und Herbewegung der Führungshülse 21, damit der Spannvorrichtung 11 und des Kolbens 23, hat der Zylinder 24 des Arbeitszylinders 22 zwei Druckmitteleingänge, nämlich je einen auf jeder Seite des Kolbens 23.

In Fig. 2 erkennt man ferner, daß der Meßbehälter 14 auf einem Auffangbehälter 25 für Trockenmittel 3 angeordnet ist und daß zwischen Meßbehälter 14 und Auffangbehälter 25 ein Schieber 26 als öffenbarer Verschluß vorgesehen ist. Der Schieber 26 kann dabei mit Hilfe eines umsteuerbaren Arbeitszylinders 27 betätigt werden, welcher gegebenenfalls ebenfalls über die Steuerung 17 dann betätigt wird, wenn der Entleerungsvorgang am Hohlprofil 2 beendet ist und der Meßbehälter 14 für den nächsten Arbeitszyklus zu entleeren ist. Der Auffangbehälter 25 unterhalb des Meßbehälters 14 ist also außer während der Entleerung des Meßbehälters 14 im wesentlichen luftdicht verschlossen, so daß das in ihm gesammelte Trockenmittel 3 für eine Wiederverwendung zur Verfügung steht, das heißt, der Auffangbehälter 25 kann von Zeit zu Zeit in den ursprünglichen Trockenmittelvorrat oder die Fülleinrichtung 5 ausgeleert werden.

Gemäß Fig.2 ist in zweckmäßiger und konstruktiv einfacher Weise eine untere Klemmbacke 28 mit ihrer Klemmfläche 29 fluchtend zu der Auflage 6 in deren horizontaler Position fest angeordnet und dazu in diesem Ausführungsbeispiel an der Führungshülse 21 befestigt, beispielsweise angeschweißt. Dadurch wird erreicht, daß die Spannvorrichtung 11 die Hin- und Herbewegungen der Führungshülse 21 entsprechend dem Doppelpfeil Pf 1 mitmacht, also die Rüttelbewegungen auf das eingespannte Hohlprofil 2 über trägt.

In Fig. 2 erkennt man dabei ferner, daß an der zum Festspannen des Hohlprofiles 2 gegen dieses von oben her zustellbaren zweiten Klemmbacke 30, die durch einen Klemmzylinder 31 betätigt wird, ein Meßfühler 32 zur Messung des Weges dieser Klemmbacke 30 aus ihrer Ruhestellung in die Klemmposition und damit zur Ermittlung der Profildicke oder -höhe des Hohlprofiles 2 vorgesehen ist. Dieser Meßfühler 32 ist mit der Steuerung 17 für die Teilentleerung des Hohlprofiles 2 derart verbunden oder gekoppelt, daß aus Hohlprofilen mit unterschiedlichen Querschnitten und demgemäß unterschiedlichen Aufnahmekapazitäten entsprechend den unterschiedlichen Zustellwegen der Klemmbacke 30 unterschiedliche Teilmengen ausgetragen werden, indem der Rüttler 10 eben unterschiedlich lange oder unterschiedlich schnell und/oder mit unterschiedlichem Hub betätigt wird. Über diesen Meßfühler 32 kann der Füllstand-Meßvorrichtung 15 signalisiert werden, wieviel Trockenmittel jeweils aus einem z.B. vollständig gefüllten Profil ausgetragen werden muß, bis dieses seine gewünschte Teil-Füllung enthält. Handelt es sich um ein relativ dickes oder hohes Profil, muß - absolut gesehen - mehr Trockenmittel ausgetragen werden, bevor die Rüttelvorrichtung 10 stillgesetzt werden darf, als dies bei einem Profil 2 mit geringerem Querschnitt der Fall ist.

In diesem Zusammenhang ist es zweckmäßig, wenn die Steuerung 17 für den Rüttler 10 und die Teilentleerung speicherprogrammierbar ist, damit die Vorrichtung 1 erforderlichenfalls auch auf immer wieder abgewandelte Hohlprofil-Querschnitte bzw. -höhen eingestellt werden kann. Der zur Bestimmung der Entleerungsmenge über die Profildicke dienende Meßfühler 32 an der Spannvorrichtung 11 bzw. der Klemmbacke 30 des Rüttlers 10 ist dabei zweckmäßigerweise ein Wegaufnehmer, der sehr einfach die jeweilige Verschiebestrecke der Klemmbacke 30 aus deren Ausgangsstellung in die Klemmstellung messen kann. Der Klemmvorgang selbst ist durch die gegeneinander gerichteten Pfeile Pf 4 an den einander entsprechenden und gegenüberliegenden Klemmbacken 28 und 30 angedeutet. Fig. 2 zeigt die Klemmbacke 30 in entsprechender Schließstellung der Spannvorrichtung 11.

Beim Ausführungsbeispiel wird also so verfahren, daß die Profildicke gemessen und dieser Meßwert in die Steuerung 17 für die Teilentleerung, zweckmäßigerweise in eine speicherprogrammierbare Steuerung, eingegeben wird, so daß aus Hohlprofilen mit unterschiedlichen Querschnitten und demgemäß unterschiedlichen Innenvolumina bzw. Füllmengen an Trockenmittel entsprechend unterschiedliche Teilmengen dieses Trockenmittels 3 ausgetragen werden. Je nach Profildicke kann dabei die eine oder andere der Meßsonden 16 in Tätigkeit gesetzt werden.

Zum Herstellen eines abstandhaltenden Rahmens insbesondere für Isolierglasscheiben ist vorgesehen, ein Hohlprofil 2 jeweils in den Eckbereichen des Rahmens zu biegen, beispielsweise mit vier übereinstimmenden Biegungen von etwa 90° zu versehen, um einen viereckigen oder rechteckigen Rahmen zu bilden. Das Hohlprofil 2 wird zunächst mit Trockenmittel gefüllt, wobei es in einer Schräglage angeordnet sein kann. An seinem tieferliegenden Ende wird es zum Beispiel mit einem Geradverbindungsstück 9 verschlossen, womit es mit einem weiteren Hohlprofil 2 verbunden oder aber bei genau übereinstimmender Länge des Hohlprofiles 2 mit dem Rahmenumfang selbst zuletzt verschlossen werden kann. Das Trockenmittel 3 wird an dem hochliegenden Ende 12 in dieses Hohlprofil 2 eingefüllt, wonach es in eine etwa horizontale Lage gebracht und einer Biegevorrichtung zugeführt und schließlich zu dem Rahmen gebogen wird. Dabei ist erfindungsgemäß vorgesehen, daß das Hohlprofil vollständig, gegebenenfalls aber auch nur teilweise, gefüllt und anschließend auf einen gewünschten verminderten Füllungsgrad wieder teilentleert wird und daß die in ihm enthaltene Teilfüllung bei etwa horizontaler Position des Hohlprofiles 2 über dessen Länge verteilt und das Hohlprofil danach gebogen wird. Die Teilentleerung und/oder die Verteilung der in dem Hohlprofil enthaltenen Teilmenge an Trockenmittel - vor allem nach der Teilentleerung - kann mit Hilfe eines Rüttlers 10 verteilt werden, wobei der Rüttler 10 das Hohlprofil 2 mit der in ihm enthaltenen Trockenmittelmenge in etwa horizontaler Richtung in Orientierungsrichtung des Hohlprofiles hin- und herrütteln kann. Die ausgetragene Teilmenge des Trockenmittels kann mit einer entsprechenden Meßvorrichtung gemessen werden, um dadurch die in dem Hohlprofil verbleibende Teilmenge zu bestimmen und den Rüttelvorgang automatisch nach der Teilentleerung auf einen solchen umzuschalten, der die möglichst gleichmäßige Verteilung des verbliebenen Trockenmittels in dem Hohlprofil 2 bewirkt.

In Fig. 5 ist eine zweckmäßige Ausgestaltung des Verfahrens vor allem während der Verteilung oder Nivellierung der in dem Hohlprofil 2 verbleibenden Teilfüllung dargestellt. Demgemäß kann das Hohlprofil 2 vor oder während der Verteilung seiner Teilfüllung verschwenkt und sein dem Verschluß - durch das Geradverbindungsstück 9 - entgegengesetztes Ende 12 aus der Entleerposition, sofern diese horizontal ist, höher verstellt werden. Die Verschwenkung erfolgt dabei wiederum um die Achse 7.

Fig. 5 deutet dabei an, daß dabei die gesamte Rüttelvorrichtung 10 entsprechend verschwenkt wird. Ferner erkennt man in Fig.5, daß diese leichte Schrägstellung sogar schon während der Teilentleerung bestehen könnte. Schließlich wäre denkbar, daß bei der Teilentleerung eine geringfügige Schrägstellung - unter Umständen sogar nach der anderen Seite - eingenommen wird, die dann allmählich zur Vorbereitung und schließlich zur Durchführung der Verteilung des Trockenmittels in dem Hohlprofil 2 so geändert wird, daß diese Verteilung gemäß Fig.5 auch durch die Schwerkraft unterstützt werden kann.

Von der Ansteuerung besonders einfach ist es jedoch, wenn während der Teilentleerung gemäß Fig.2 eine etwa horizontale Position des Hohlprofiles 2 besteht, die dann aber während der letzten Phase der Teilentleerung oder nach deren Beendigung in die Position gemäß Fig.5 übergeführt wird. In jedem Falle hat die in Fig.5 dargestellte Schräglage eine geringere Neigung als die der Füllposition gemäß Fig.1.

Fig. 5 zeigt ferner, daß als Füllstand-Meßvorrichtung 15 im wesentlichen eine Waage mit einem Wiegebehälter 33 vorgesehen sein kann, wodurch wiederum bei Erreichen einer bestimmten Füllmenge nun im Wiegebehälter 33 die Rüttelvorrichtung 10 stillgesetzt und/oder auf ein zum Verteilen des im Hohlprofil verbliebenen Trockenmittels gerichtetes Rütteln umgeschaltet werden kann. Ferner kann die Wiegung auch zur Umstellung der Schrägstellung des Hohlprofiles über die Steuerung 17 herangezogen werden.

Der Wiegebehälter 33 ist dabei gegen eine Rückstellkraft, im Ausführungsbeispiel gegen die Kraft einer Feder 34 proportional zur Zunahme des Gewichtes seiner Füllung an Trockenmittel verstell-oder verschiebbar, zum Beispiel absenkbar, wobei er gleichzeitig auf eine Skala oder einen Potentiometer 35 einwirkt, der mit der Steuerung 17 verbunden ist. Der größte Teil des Wiegebehälters 33 ist dabei wiederum trichterförmig.

Der Wiegebehälter 33 greift mit einem Entleerstutzen 36 teleskopartig verschiebbar und im Ausführungsbeispiel vertikal in einen Füllstutzen 37 des Auffangbehälters 25, so daß das Trockenmittel aus dem Wiegebehälter 33 trotz der Relativbewegung des Wiegebehälters 33 gegenüber dem Auffangbehälter 25 praktisch ohne Berührung mit der Umgebungs-Athmosphäre in den Auffangbehälter 25 übergeführt werden kann.

## Patentansprüche

1. Verfahren zum Herstellen eines abstandhaltenden Rahmens, insbesondere für Isolierglasscheiben, aus einem jeweils in den Eckbereichen des Rahmens zu biegenden Hohlprofil (2), welches mit Trockenmittel (3) gefüllt wird, wobei das Hohlprofil (2) vor dem Biegevorgang vorzugsweise in einer Schräglage angeordnet, an seinem tieferliegenden Ende (8), insbesondere mit einem Geradverbindungsstück (9), verschlossen wird, und dann das Trockenmittel (3) am hochliegenden Ende (12) eingefüllt wird, wonach das Hohlprofil (2) in eine etwa horizontale Lage gebracht und einer Biegevorrichtung zugeführt, im Biegebereich wenigstens teilweise von Trockenmittel befreit und dann gebogen wird, dadurch gekennzeichnet, daß das Hohlprofil (2) nach seinem Füllen und anschließend - jedoch vor seinem Biegen - auf einen gewünschten verminderten Füllungsgrad wieder teilentleert und die in ihm enthaltene Teilfüllung bei etwa horizontaler Position des Hohlprofiles (2) über dessen Länge verteilt wird, daß das dabei zu entfernende Trockenmittel an dem Einfüllende (12) des Hohlprofiles (2) ausgetragen oder abgelassen und die ausgetragene oder abgelassene Trockenmittelmenge gemessen wird und daß der Entleerungsvorgang an dem Hohlprofil (2) beendet wird, wenn von der ursprünglich eingefüllten, bekannten Menge an Trockenmittel (3) eine vorbestimmte, beim Messen des ausgetragenen Trockenmittels ermittelte Teilmenge wieder entleert ist.

2. Verfahren nach Oberbegriff des Anspruches 1, dadurch gekennzeichnet, daß das Hohlprofil (2) mit der dem gewünschten Füllungsgrad entsprechenden Menge von Trockenmittel (3) - teilweise - gefüllt wird, wobei diese Teilmenge des Trockenmittels genau dosiert wird, und daß dann das Trockenmittel (3) auf die Länge des Hohlprofiles (2) etwa gleichmäßig verteilt wird.

3. Verfahren nach Anspruch 1 oder 2, dadurch gekennzeichnet, daß das Hohlprofil (2) nach dem Füllen und nach seiner horizontalen Ausrichtung zur Teilentleerung und/oder zur Verteilung seiner Teilfüllung insbesondere in seiner Längserstreckungsrichtung hin- und herbewegt und gerüttelt wird.

4. Verfahren nach einem der Ansprüche 1 bis 3, dadurch gekennzeichnet, daß das Hohlprofil (2) nach dem Füllen und etwa horizontalen Positionieren zunächst zur Teilentleerung mit unterschiedlichen Geschwindigkeiten seiner Hin- und Herbewegungen gerüttelt wird, wobei die Geschwindigkeit des Hohlprofiles (2) in Richtung seines offenen Endes (12) vorzugsweise kleiner als in entgegengesetzter Richtung gewählt wird und insbesondere durch die Bewegungsumkehr ein Teil seiner Füllung an seinem dem Verschluß entgegengesetzten offenen Ende (12) ausgetragen wird, und daß anschließend das Hohlprofil (2) mit in beiden Richtungen etwa gleichen Hubgeschwindigkeiten und gegebenenfalls höherer Frequenz zur - insbesondere gleichmäßigen - Verteilung der Teilfüllung in seinem Inneren gerüttelt wird.

5. Verfahren nach einem der Ansprüche 1 bis 4, dadurch gekennzeichnet, daß nach der Teilentleerung das offene Ende (12) des Hohlprofiles (2) geschlossen wird.

6. Verfahren nach einem der Ansprüche 1 bis 5, dadurch gekennzeichnet, daß das Hohlprofil (2) vor oder während der Verteilung seiner Teilfüllung verschwenkt und vorzugsweise sein dem Verschluß entgegengesetztes Ende (12) aus der Entleerposition höher verstellt wird.

7. Verfahren nach einem der Ansprüche 1 bis 6, dadurch gekennzeichnet, daß die Profildicke gemessen und dieser Meßwert in die Steuerung (17) für die Teilentleerung, insbesondere in eine speicherprogrammierbare Steuerung (17), eingegeben wird, so daß aus Hohlprofilen (2) mit unterschiedlichen Querschnitten und demgemäß unterschiedlichen Füllmengen entsprechend unterschiedliche Teilmengen von Trockenmittel (3) ausgetragen werden.

8. Vorrichtung (1) zur Durchführung des Verfahrens nach einem der vorstehenden Ansprüche, mit einer Biegevorrichtung, einer vorzugsweise horizontalen Zuführstrekke für das zu biegende Hohlprofil (2) und einer Halterung für das stangenförmige Hohlprofil (2) vor dem Biegen in Schräglage sowie mit einer Fülleinrichtung (5) für dieses Hohlprofil, **dadurch gekennzeichnet**, daß die etwa horizontale Zuführung für das gefüllte Hohlprofil einen Rüttler (10) zur Hin- und Herbewegung des Hohlprofiles (2) aufweist.

9. Vorrichtung nach Anspruch 8, dadurch gekennzeichnet, daß der Rüttler (10) eine etwa in Erstreckungsrichtung des Hohlprofiles (2), insbesondere horizontal hin- und herbewegbare und geführte Spannvorrichtung (11) zum Erfassen des zu rüttelnden Hohlprofiles (2) vorzugsweise an dessen durch einen Geradverbinder (9) oder dergleichen verschlossenem Ende (8) aufweist.

10. Vorrichtung nach Anspruch 8 oder 9, dadurch gekennzeichnet, daß in Orientierungsrichtung des Hohlprofiles (2) vor der Rüttelvorrichtung (10) und der ihr zugehörenden Spannvorrichtung (11) eine Auflage (6) für das Hohlprofil (2) und im Bereich des dem Rüttler (10) entgegengesetzten Endes (12) des Hohlprofiles (2) eine Auffangvorrichtung (13) für überschüssiges Trockenmittel vorgesehen ist.

11. Vorrichtung nach einem der Ansprüche 8 bis 10, dadurch gekennzeichnet, daß die Auflage (6) um eine horizontale, quer zu ihrer Erstreckung angeordnete Achse (7) aus der Füllposition des Hohlprofiles (2) in die horizontale Lage und/oder insbesondere in eine Schräglage mit vorzugsweise geringerer Neigung als in der Füllposition schwenkbar gelagert ist.

12. Verfahren nach einem der Ansprüche 8 bis 11, dadurch gekennzeichnet, daß die Auffangvorrichtung (13) für das aus dem Hohlprofil (2) zu entleerende Trockenmittel (3) eine Meßvorrichtung für dieses Trockenmittel aufweist.

13. Vorrichtung nach einem der Ansprüche 8 bis 12, dadurch gekennzeichnet, daß die Auffangvorrichtung (13) einen Meßbehälter (14) mit einer Füllstand-Meßvorrichtung (15) aufweist.

14. Vorrichtung nach einem der Ansprüche 8 bis 13, dadurch gekennzeichnet, daß die Auffangvorrichtung (13) als Trichter ausgebildet ist, dessen Trichteröffnung in den Meßbehälter (14) gerichtet ist.

15. Vorrichtung nach einem der Ansprüche 8 bis 14, dadurch gekennzeichnet, daß der Füllstand-Meßfühler (16) eine Waage oder dergleichen die Rüttelvorrichtung (10) direkt oder indirekt ansteuert und bei Erreichen einer bestimmten Füllmenge im Meßbehälter (14) oder Wiegebehälter (33) stillsetzt und/oder auf ein nur zum Verteilen des im Hohlprofil verbliebenen Trockenmittels gerichtetes Rütteln umschaltet.

16. Vorrichtung nach einem der Ansprüche 8 bis 15, dadurch gekennzeichnet, daß der/die Füllstand-Meßfühler (16) die Rüttelvorrichtung (10) derart ansteuert, daß sie nach Erreichen einer bestimmten Füllstandshöhe oder einem bestimmten Gewicht im Meßbehälter (14) mit einer abgewandelten Frequenz und/oder abgewandelten Hubgeschwindigkeiten oder gegebenenfalls Hubhöhen zur Verteilung der in dem Hohlprofil (2) verbliebenen Füllmenge angetrieben wird und gegebenenfalls schräg gestellt wird.

17. Vorrichtung nach einem der Ansprüche 8 bis 16, dadurch gekennzeichnet, daß der Antrieb des Rüttlers (10) programmgesteuert ist und ein oder mehrere, insbesondere zwei Rüttelprogramme aufweist, deren erstes zum Austragen einer überschüssigen Füllmenge und deren zweites zum Verteilen der verbliebenen Teilmenge auf die Länge des Hohlprofilstückes (2) dient.

18. Vorrichtung nach einem der Ansprüche 8 bis 17, dadurch gekennzeichnet, daß beim Rütteln zum Austragen die Rückhubgeschwindigkeit des Rüttlers (10) in Richtung zu dem verschlossenen Ende (8) des Hohlprofiles (2) hin größer als die Vorhubgeschwindigkeit zu dem offenen Ende (12) des Hohlprofiles (2) hin ist und daß Vorhubgeschwindigkeit und Rückhubgeschwindigkeit beim Rüttelvorgang zum Verteilen der Teilfüllung auf die Länge des Hohlprofiles (2) etwa gleich sind.

19. Vorrichtung nach einem der Ansprüche 8 bis 18, dadurch gekennzeichnet, daß als Antrieb des Rüttlers (10) und seiner Spannvorrichtung (11) ein an dieser gegebenenfalls über einen Hebel (18) und eine Führung (19), insbesondere eine Führungshülse (21), angreifender, insbesondere umsteuerbarer Arbeitszylinder (22) vorgesehen ist.

20. Vorrichtung nach einem der Ansprüche 8 bis 19, dadurch gekennzeichnet, daß der Meßbehälter (14), Wiegebehälter oder dergleichen auf einem Auffangbehälter (25) für Trockenmittel (3) angeordnet ist und zwischen Meßbehälter (14) und Auffangbehälter (25) ein Schieber (26) oder dergleichen öffenbarer Verschluß vorgesehen ist.

21. Vorrichtung nach einem der Ansprüche 8 bis 20, dadurch gekennzeichnet, daß der Auffangbehälter (25) unterhalb des Meßbehälters (14) im wesentlichen luftdicht verschlossen ist.

22. Vorrichtung nach einem der Ansprüche 8 bis 21, dadurch gekennzeichnet, daß an einer Klemmbacke oder dergleichen der Spannvorrichtung (11) des Rüttlers (10), insbesondere an der zum Festspannen des Hohlprofiles (2) gegen dieses vorzugsweise von oben her zustellbaren Klemmbacke (30) ein Meßfühler (32) oder dergleichen Sensor zur Messung des Weges dieser Klemmbacke (30) bei dem Schließen der Spannvorrichtung (11) und damit zur Ermittlung der Profildicke oder -höhe des Hohlprofiles (2) vorgesehen ist und daß der Meßfühler (32) vorzugsweise mit der Steuerung (17) für die Teilentleerung des Hohlprofiles (2) derart verbunden oder gekoppelt ist, daß aus Hohlprofilen mit unterschiedlichen Querschnitten und demgemäß unterschiedlichen Aufnahmekapazitäten bzw. Füllvolumina entsprechend unterschiedliche Teilmengen ausgetragen werden.

23. Vorrichtung nach einem der Ansprüche 8 bis 22, dadurch gekennzeichnet, daß die Steuerung (17) für den Rüttler (10) und die Teilentleerung insbesondere bezüglich unterschiedlicher Profilquerschnitte speicherprogrammierbar ist.

24. Vorrichtung nach einem der Ansprüche 8 bis 23, dadurch gekennzeichnet, daß der zur Bestimmung der Entleerungsmenge über die Profildicke dienende Meßfühler (32) der Spannvorrichtung (11) des Rüttlers (10) ein Wegaufnehmer ist.

25. Vorrichtung nach einem der Ansprüche 8 bis 24, dadurch gekennzeichnet, daß die der bewegbaren Klemmbacke (30) gegenüberliegende Klemmbacke (28) der Spannvorrichtung (11) feststeht und ihre Klemmfläche (29) etwa in Flucht mit der horizontal orientierten Auflage (6) angeordnet und insbesondere mit der Führungshülse (21) der Führung (19) verbunden ist.

26. Vorrichtung nach einem der Ansprüche 8 bis 25, dadurch gekennzeichnet, daß der Wiegebehälter (33) der Füllstand-Meßvorrichtung (15) gegen eine Rückstellkraft, insbesondere gegen die Kraft einer Feder (34), proportional zur Zunahme des Gewichtes seiner Füllung verstell- oder verschiebbar, z.B. absenkbar ist und insbesondere über einen Potentiometer (35) oder dergleichen mit der Steuerung (17) verbunden ist.

27. Vorrichtung nach Anspruch 26, dadurch gekennzeichnet, daß der Wiegebehälter (33) mit einem Entleerstutzen teleskopartig verschiebbar, insbesondere vertikal in oder über einen Füll-Stutzen des Auffangbehälters (25) greift.

## Claims

1. A method of making a spacer frame, particularly for thermopane glass, from a hollow profile (2) which is to be bent in each of the corner zones of the frame and is filled with drying agent (3), wherein prior to the bending operation the hollow profile (2) is preferably arranged in an inclined position, is closed at its low-lying end (8) particularly by a straight connecting piece (9) and then the drying agent (3) is filled at the elevated end (12), after which the hollow profile (2) is put into an approximately horizontal position and is fed to a bending device, is at least partly freed from drying agent in the bending zone and is then bent, characterized in that having been filled but prior to being bent, the hollow profile (2) is partially emptied again to a desired reduced degree of filling and the partial filling it contains is distributed over the length of the hollow profile (2) in an approximately horizontal position, that the drying agent to be removed is discharged or let off at the filling end (12) of the hollow profile (2) and the discharged or let off quantity of drying agent is measured, and that the operation of emptying the hollow profile (2) is concluded when of the originally filled, known amount of drying agent (3), a predetermined partial amount detected in measuring the discharged drying agent has been emptied again.

2. A method as claimed in the preamble of claim 1, characterized in that the hollow profile (2) is filled - partially - with the drying agent (3) in an amount corresponding to the desired degree of filling, said partial amount of drying agent being accurately dosed, and that then the drying agent (3) is more or less uniformly distributed over the length of the hollow profile (2).

3. A method as claimed in claim 1 or claim 2, characterized in that having been filled and oriented horizontally, the hollow profile (2) is reciprocated an vibrated, particularly in the direction of its longitudinal expanse, for partly emptying and/or for distributing the partial filling of the same.

4. A method as claimed in any one of claims 1 to 3, characterized in that having been filled and positioned approximately horizontally, the hollow profile (2) is initially vibrated with varying speeds of its reciprocating movements for being partly emptied, the speed of the hollow profile (2) being selected to be preferably lower in the direction of its open end (12) than in the opposite direction, and particularly through the return of motion part of the filling of the hollow profile being removed at its open end (12) opposite the closure, and that subsequently the hollow profile (2) is vibrated with approximately the same speed of stroke in both directions and possibly higher frequency for the partial filling in its interior to be distributed, particularly in a uniform fashion.

5. A method as claimed in any one of claims 1 to 4, characterized in that after the partial emptying the open end (12) of the hollow profile (2) is closed.

6. A method as claimed in any one of claims 1 to 5, characterized in that prior to or during the distribution of its partial filling, the hollow profile (2) is swung and preferably its end (12) opposite the closure is elevated, departing from the emptying position.

7. A method as claimed in any one of claims 1 to 6, characterized in that the profile thickness is measured and said measured value is entered into the controller (17) for the partial emptying, particularly into a programmable controller (17), so that hollow profiles (2) of different cross sections and consequently with different filling quantities have drying agent (3) removed from them in partial amounts differing accordingly.

8. An apparatus (1) for performing the method as claimed in any one of the preceding claims, including a bending device, a preferably horizontal feedway for the hollow profile (2) to be bent and a mount for the bar-shaped hollow profile (2) prior to bending in an inclined position, as well as a filling device (5) for said hollow profile, characterized in that the approximately horizontal feed for the filled hollow profile has a vibrator (10) for reciprocation of the hollow profile (2).

9. An apparatus as claimed in claim 8, characterized in that the vibrator (10) has a work fixture (11) which is adapted to reciprocate and is guided approximately in the direction in which the hollow profile (2) extends, particularly horizontally, and serves to take hold of the hollow profile (2) to be vibrated, particularly at the end (8) thereof closed by a straight connector (9) or the like.

10. An apparatus as claimed in claim 8 or claim 9, characterized in that a support (6) for the hollow profile (2) is provided in the direction in which the latter is oriented, in front of the vibrator (10) and work fixture (11) belonging thereto, and a collecting device (13) for excess drying agent is provided in the region of that end (12) of the hollow profile (2) which is opposite the vibrator (10).

11. An apparatus as claimed in any one of claims 8 to 10, characterized in that the support (6) is swivel-mounted about a horizontal axis (7) arranged crosswise to the direction in which said support extends, so as to depart from the filling position of the hollow profile (2) to assume the horizontal position and/or particularly an inclined position of preferably less inclination than in the filling position.

12. An apparatus as claimed in any one of claims 8 to 11, characterized in that the collecting device (13) for drying agent (3) to be emptied from the hollow profile (2) has a measuring device for said drying agent.

13. An apparatus as claimed in any one of claims 8 to 12, characterized in that the collecting device (13) has a measuring vessel (14) with a level measuring device (15).

14. An apparatus as claimed in any one of claims 8 to 13, characterized in that the collecting device (13) takes the form of a funnel whose opening is directed into the measuring vessel (14).

15. An apparatus as claimed in any one of claims 8 to 14, characterized in that the level detector (16), scales or the like, controls the vibrator (10) directly or indirectly and, when a certain filling amount in the measuring vessel (14) or weighing hopper (33) has been reached, stops the vibrator and/or switches the same over to vibrating aimed only at distributing the drying agent left in the hollow profile.

16. An apparatus as claimed in any one of claims 8 to 15, characterized in that the level detector(s) (16) controls the vibrator (10) in such a way that, after a certain level or weight in the measuring vessel (14) has been reached, said vibrator is driven with an altered frequency and/or altered speeds of stroke or possibly lengths of stroke for distribution of the filling amount left in the hollow profile (2), and possibly is set at an angle.

17. An apparatus as claimed in any one of claims 8 to 16, characterized in that the drive of the vibrator (10) is program-controlled and has one or a plurality of vibrating programs, particularly two, the first of which serves for discharging an excess filling amount and the second of which serves for distributing the remaining partial amount over the length of the hollow profile (2).

18. An apparatus as claimed in any one of claims 8 to 17, characterized in that during vibration for discharge, the return stroke speed of the vibrator (10) in a direction towards the closed end (8) of the hollow profile (2) is greater than the forward stroke speed towards the open end (12) of the hollow profile (2), and that during the vibrating operation for distributing the partial filling over the length of the hollow profile (2), forward stroke speed and return stroke speed are approximately the same.

19. An apparatus as claimed in any one of claims 8 to 18, characterized in that the drive of the vibrator (10) and work fixture (11) thereof is provided in the form of a working cylinder (22), particularly a reversible one, acting upon said work fixture possibly by way of a lever (18) and a guide (19), particularly a guide bush (21).

20. An apparatus as claimed in any one of claims 8 to 19, characterized in that the measuring vessel (14), weighing hopper or the like, is arranged on a collecting vessel (25) for drying agent (3) and provided between measuring vessel (14) and collecting vessel (25) is a slide (26) or like openable closure.

21. An apparatus as claimed in any one of claims 8 to 20, characterized in that the collecting vessel (25) underneath the measuring vessel (14) is substantially hermetically sealed.

22. An apparatus as claimed in any one of claims 8 to 21, characterized in that provided at one clamping jaw or the like of the work fixture (11) of the vibrator (10), particularly at the clamping jaw (30) adapted to be fed, preferably from above, towards the hollow profile (2) for clamping the same, is a detecting element (32) or like sensor for measuring the path of said clamping jaw (30) as the work fixture (11) closes and thereby for determining the profile thickness or height of the hollow profile (2), and that the detecting element (32) is preferably connected or coupled to the controller (17) for partly emptying the hollow profile (2) in such a way that hollow profiles with different cross sections and consequently different capacities and filling volumes have drying agent removed from them in partial amounts differing accordingly.

23. An apparatus as claimed in any one of claims 8 to 22, characterized in that the controller (17) for the vibrator (10) and the partial emptying is programmable particularly with respect to different cross sections of the profiles.

24. An apparatus as claimed in any one of claims 8 to 23, characterized in that the detecting element (32), which belongs to the work fixture (11) of the vibrator (10) and serves for the discharge amount to be determined by way of the profile thickness, is a displacement sensor.

25. An apparatus as claimed in any one of claims 8 to 24, characterized in that the clamping jaw (28) of the work fixture (11) opposite the movable clamping jaw (30) is stationary and the clamping face (29) thereof is arranged approximately in alignment with the horizontally oriented support (6) and in particular is connected to the guide bush (21) of the guide (19).

26. An apparatus as claimed in any one of claims 8 to 25, characterized in that the weighing hopper (33) of the level measuring device (15) is displaceable or movable, e.g. is lowerable, against a restoring force, particularly against the resilience of a spring (34), proportionally to the increase in weight of its filling, and in particular is connected to the controller (17) via a potentiometer (35) for the like.

27. An apparatus as claimed in claim 25, characterized in that the weighing hopper (33) with a discharge neck engages in or over a filler neck (37) of the collecting vessel (25) in a telescopically adjustable way, particularly vertically.

## Revendications

1. Procédé de fabrication d'un cadre écarteur, en particulier pour des vitres isolantes, à partir d'un profilé creux (2) qui doit être plié dans chaque zone de coin du cadre et qui est rempli d'un produit déshydratant (3), le profilé creux étant, avant le pliage, disposé de préférence en position inclinée, fermé à son extrémité basse (8), notamment par un connecteur droit (9), puis rempli de produit déshydratant (3) par son extrémité haute (12), à la suite de quoi le profilé creux (2) est placé en position approximativement horizontale et amené à un dispositif de pliage, au moins partiellement débarrassé du produit déshydratant dans la zone de pliage, puis plié, **caractérisé** en ce que le profilé creux (2) est, à la suite de son remplissage mais avant son pliage, partiellement vidé à un degré de remplissage réduit souhaité, et le remplissage partiel qu'il contient est réparti sur la longueur du profilé creux (2) se trouvant en position approximativement horizontale, en ce que le produit déshydratant à vider est évacué ou expulsé par l'extrémité de remplissage (12) du profilé creux (2), la quantité évacuée ou expulsée de produit déshydratant étant mesurée, et en ce qu'on met fin au vidage partiel du profilé creux (2) lorsqu'on a vidé une quantité partielle prédéfinie, déterminée lors de la mesure du produit déshydratant expulsé, de la quantité connue, initialement remplie, de produit déshydratant (3).

2. Procédé selon le préambule de la revendication 1, **caractérisé** en ce que le profilé creux (2) est - partiellement - rempli de la quantité de produit déshydratant (3) correspondant au degré de remplissage souhaité, cette quantité partielle de produit déshydratant étant dosée avec précision, et en ce que le produit déshydratant (3) est ensuite à peu près uniformément réparti sur la longueur du profilé creux (2).

3. Procédé selon la revendication 1 ou 2, **caractérisé** en ce que le profilé creux (2), à la suite du remplissage et de son orientation à l'horizontale, est déplacé en va-et-vient et secoué, notamment dans la direction de son développement longitudinal, en vue du vidage partiel et/ou de la répartition de son remplissage partiel.

4. Procédé selon l'une quelconque des revendications 1 à 3, **caractérisé** en ce que le profilé creux (2), à la suite du remplissage et du positionnement approximativement à l'horizontale, est initialement secoué avec des vitesses différentes de ses mouvements de va-et-vient en vue du vidage partiel, la vitesse du profilé creux (2) étant de préférence choisie plus petite en direction de son extrémité ouverte (12) qu'en direction opposée, et l'inversion du mouvement engendrant notamment l'expulsion d'une partie de son remplissage par son extrémité ouverte (12), opposée à l'extrémité fermée, et en ce que le profilé creux (2) est ensuite secoué avec des vitesses de déplacement approximativement identiques dans les deux directions et éventuellement une fréquence supérieure, en vue de la répartition, notamment uniforme, du remplissage partiel à l'intérieur du profilé.

5. Procédé selon l'une quelconque des revendications 1 à 4, **caractérisé** en ce que l'extrémité ouverte (12) du profilé creux (2) est fermée à la suite du vidage partiel.

6. Procédé selon l'une quelconque des revendications 1 à 5, **caractérisé** en ce qu'avant ou pendant la répartition de son remplissage partiel, le profilé creux (2) est pivoté et son extrémité (12), opposée à l'extrémité fermée, est de préférence déplacée plus haut que là position de vidage.

7. Procédé selon l'une quelconque des revendications 1 à 6, **caractérisé** en ce qu'on mesure l'épaisseur du profilé, et on entre cette valeur de mesure dans la commande (17) pour le vidage partiel, notamment dans une commande par programmes enregistrés (17), de sorte que, de profilés creux (2) de sections différentes et donc de quantités de remplissage différentes, on peut expulser des quantités partielles différentes correspondantes de produit déshydratant (3).

8. Dispositif (1) pour la mise en oeuvre du procédé selon l'une quelconque des revendications précédentes, avec un dispositif de pliage, un parcours d'amenée de préférence horizontal pour le profilé creux (2) à plier, et un support pour maintenir le profilé creux (2) en forme de barre en position inclinée avant le pliage, et avec un dispositif de remplissage (5) pour ce profilé creux, **caractérisé** en ce que le parcours d'amenée approximativement horizontal pour le profilé creux rempli, présente un secoueur (10) pour le déplacement en va-et-vient du profilé creux (2).

9. Dispositif selon la revendication 8, **caractérisé** en ce que le secoueur (10) présente un dispositif de serrage (11), guidé et mobile en va-et-vient, notamment horizontalement, approximativement dans la direction de développement du profilé creux (2), pour saisir le profilé creux (2) à secouer de préférence à son extrémité (8), fermée par un connecteur droit (9) ou similaire.

10. Dispositif selon la revendication 8 ou 9, **caractérisé** en ce qu'un support (6) pour le profilé creux (2) est prévu devant le secoueur (10) et le dispositif de serrage associé (11) dans la direction d'orientation du profilé creux (2), et un dispositif récepteur (13) pour le produit déshydratant excédentaire est prévu dans la région de l'extrémité (12) du profilé creux (2) qui est opposée au secoueur (10).

11. Dispositif selon l'une quelconque des revendications 8 à 10, **caractérisé** en ce que le support (6) est monté à pivotement, autour d'un axe horizontal (7) disposé transversalement à son développement, de la position de remplissage du profilé creux (2) dans la position horizontale et/ou, notamment, dans une position inclinée d'inclinaison de préférence inférieure à celle de la position de remplissage.

12. Dispositif selon l'une quelconque des revendications 8 à 11, **caractérisé** en ce que le dispositif récepteur (13) pour le produit déshydratant (3) à vider du profilé creux (2), présente un dispositif de mesure pour ce produit déshydratant.

13. Dispositif selon l'une quelconque des revendications 8 à 12, **caractérisé** en ce que le dispositif récepteur (13) présente un récipient de mesure (14) avec un dispositif de mesure de niveau de remplissage (15).

14. Dispositif selon l'une quelconque des revendications 8 à 13, **caractérisé** en ce que le dispositif récepteur (13) est configuré en entonnoir, dont l'ouverture est dirigée dans le récipient de mesure (14).

15. Dispositif selon l'une quelconque des revendications 8 à 14, **caractérisé** en ce que le détecteur de niveau de remplissage (16), une balance ou similaire, asservit directement ou indirectement le secoueur (10) et l'immobilise à l'atteinte d'un niveau de remplissage déterminé dans le récipient de mesure (14) ou le récipient de pesage (33), et/ou le commute sur un secouage conçu uniquement pour répartir le produit déshydratant restant dans le profilé creux.

16. Dispositif selon l'une quelconque des revendications 8 à 15, **caractérisé** en ce que le ou les détecteurs de niveau de remplissage (16) asservissent le secoueur (10) de telle sorte qu'à l'atteinte d'une hauteur de remplissage déterminée ou d'un poids déterminé dans le récipient de mesure (14), il est entraîné avec une fréquence modifiée et/ou des vitesses de déplacement modifiées ou éventuellement des hauteurs de déplacement modifiées, et éventuellement placé en position inclinée, en vue de répartir la quantité de remplissage restant dans le profilé creux (2).

17. Dispositif selon l'une quelconque des revendications 8 à 16, **caractérisé** en ce que l'entraînement du secoueur (10) est commandé par programmes et présente un ou plusieurs, notamment deux programmes de secouage, dont le premier sert à expulser une quantité de remplissage excédentaire et le second à répartir la quantité partielle restante sur la longueur du profilé creux (2).

18. Dispositif selon l'une quelconque des revendications 8 à 17, **caractérisé** en ce que, lors du secouage pour l'expulsion, la vitesse de déplacement arrière du secoueur (10), en direction de l'extrémité fermée (8) du profilé creux (2), est supérieure à la vitesse de déplacement avant, en direction de l'extrémité ouverte (12) du profilé creux (2), et en ce que les vitesses de déplacement avant et arrière sont approximativement identiques lors du secouage pour la répartition du remplissage partiel sur la longueur du profilé creux (2).

19. Dispositif selon l'une quelconque des revendications 8 à 18, **caractérisé** en ce qu'il est prévu, comme entraînement pour le secoueur (10) et son dispositif de serrage (11), un vérin de travail (22), notamment réversible, qui agit éventuellement sur le secoueur (10) par l'intermédiaire d'un levier (18) et d'un guide (19), notamment d'une douille de guidage (21).

20. Dispositif selon l'une quelconque des revendications 8 à 19, **caractérisé** en ce que le récipient de mesure (14), récipient de pesage ou similaire, est disposé sur un récipient collecteur (25) pour le produit déshydratant (3), et un tiroir (26), ou obturateur similaire pouvant être ouvert, est prévu entre le récipient de mesure (14) et le récipient collecteur (25).

21. Dispositif selon l'une quelconque des revendications 8 à 20, **caractérisé** en ce que le récipient collecteur (25) est fermé de manière sensiblement étanche à l'air en dessous du récipient de mesure (14).

22. Dispositif selon l'une quelconque des revendications 8 à 21, **caractérisé** en ce que, sur un mors de serrage ou similaire du dispositif de serrage (11) du secoueur (10), notamment sur le mors de serrage (30) pouvant être approché de préférence par le haut contre le profilé creux (2) afin de le bloquer par serrage, il est prévu un capteur de mesure (32) ou détecteur similaire pour mesurer le déplacement de ce mors de serrage (30), lors de la fermeture du dispositif de serrage, et déterminer ainsi l'épaisseur ou la hauteur du profilé creux (2), et en ce que le capteur de mesure (32) est de préférence relié ou couplé à la commande (17) pour le vidage partiel du profilé creux (2) de telle sorte que, de profilés creux de sections différentes et donc de capacités de réception ou encore de volumes de remplissage différents, on peut expulser des quantités partielles différentes correspondantes.

23. Dispositif selon l'une quelconque des revendications 8 à 22, **caractérisé** en ce que la commande (17) pour le secoueur (10) et le vidage partiel peut être programmée par programmes enregistrés, notamment au vu de sections différentes de profilés.

24. Dispositif selon l'une quelconque des revendications 8 à 23, **caractérisé** en ce que le capteur de mesure (32) du dispositif de serrage (11) du secoueur (10), qui sert à déterminer la quantité de vidage d'après l'épaisseur du profilé, est un capteur de déplacement.

25. Dispositif selon l'une quelconque des revendications 8 à 24, **caractérisé** en ce que le mors de serrage (28) du dispositif de serrage (11), opposé au mors de serrage mobile (30), est fixe et sa face de serrage (29) est disposée approximativement en alignement avec le support (6) orienté à l'horizontale, et le mors de serrage (28) est notamment assemblé à la douille de guidage (21) du guide (19).

26. Dispositif selon l'une quelconque des revendications 8 à 25, **caractérisé** en ce que le récipient de pesage (33) du dispositif de mesure de niveau de remplissage (15) peut être déplacé ou coulissé, par exemple abaissé, proportionnellement à l'augmentation du poids de son remplissage et contre une force de rappel, notamment contre la force d'un ressort (34), et est notamment relié à la commande (17) par l'intermédiaire d'un potentiomètre (35) ou similaire.

27. Dispositif selon la revendication 26, **caractérisé** en ce qu'une tubulure de vidage du récipient de pesage (33) s'engage en coulissement télescopique, notamment verticalement, dans ou sur une tubulure de remplissage du récipient collecteur (25).
